# FASCICULE DE BREVET EUROPEEN

(11) **EP 0 869 239 B1**
(45) Date de publication et mention de la délivrance du brevet: **05.03.2003**
(21) Numéro de dépôt: 98400682.5
(22) Date de dépôt: 24.03.1998
(51) Int. Cl.: E05B 65/08

(54) **Ferrure de verrouillage pour ouvrant coulissant de porte, fenêtre ou analogue**
Verriegelungsbeschlag für Schiebetür, Schiebefenster oder ähnliches
Lock fitting for sliding door, window or similar

(30) Priorité: 03.04.1997 FR 9704064
(43) Date de publication de la demande: 07.10.1998
(73) Titulaire: Ferco International Ferrures et Serrures de Bâtiment, 57445 Réding (FR)
(72) Inventeur: Prevot, Gérard, 57430 Willerwald (FR); Alvarez, Eric, 57870 Hommert (FR); Desplantes, Gérard, 57400 Sarrebourg (FR)
(74) Mandataire: Keib, Gérard

(56) Documents cités:
- EP-A- 0 044 264
- FR-A- 2 700 577
- GB-A- 2 115 063
- US-A- 3 050 322
- US-A- 4 428 605

## Description

La présente invention concerne une ferrure de verrouillage pour ouvrant coulissant de porte, fenêtre ou analogue.

On connaît, d'après le GB-A-2 115 063, une ferrure de verrouillage pour ouvrant coulissant de porte, fenêtre ou analogue, comprenant, à l'intérieur d'un boîtier, un coulisseau mobile dans la direction longitudinale du boîtier et portant un porte-pêne, le coulisseau présentant sur sa face adjacente à la paroi extérieure du boîtier un élément en saillie agencé de manière telle que, dans la position verrouillée du coulisseau, il fait saillie à travers une lumière longitudinale ménagée sur la paroi extérieure du boîtier et est en butée contre le chant de la paroi extérieure définissant l'extrémité longitudinale de la lumière du côté opposé au sens de verrouillage, des moyens de rappel élastiques étant agencés de façon à solliciter en permanence l'élément en saillie vers la paroi extérieure du boîtier tout en permettant un déplacement de l'élément en saillie dans la direction perpendiculaire à ladite paroi extérieure,

Une telle ferrure est complexe et n'est pas adaptée aux boîtiers insérables dans une ouverture allongée ménagée dans la paroi intérieure de l'ouvrant.

Le but de la présente invention est de remédier aux inconvénients des ferrures connues, et de proposer une ferrure du type précité simple, économique et fiable.

Suivant la présente invention, la ferrure du type précité est caractérisée en ce que le boîtier est constitué par un profilé comportant deux parois longitudinales latérales sensiblement parallèles en saillie d'un même côté par rapport à la paroi extérieure, et est adapté à être introduit dans une ouverture ménagée dans la paroi intérieure de l'ouvrant coulissant, la paroi extérieure du boîtier recouvrant entièrement l'ouverture, chaque paroi longitudinale latérale comportant sur son bord longitudinal respectif opposé à la paroi extérieure un repli respectif longitudinal s'étendant transversalement vers l'autre paroi latérale, sur une partie au moins de la dimension transversale du boîtier, en ce que l'élément en saillie est ménagé sur la face du coulisseau adjacente à la paroi extérieure du boîtier, a une hauteur prédéterminée par rapport à ladite face adjacente et est adapté à coulisser le long de la face interne de la paroi extérieure, en ce que le coulisseau est mobile à l'intérieur du boîtier dans la direction perpendiculaire à la paroi extérieure sur une distance au moins égale à ladite hauteur prédéterminée, et comporte des moyens formant organe de manoeuvre accessibles à travers la lumière longitudinale et adaptés à exercer sur le coulisseau une force longitudinale pour déplacer le coulisseau dans un sens ou dans l'autre dans la direction longitudinale du boîtier, et une force dans la direction perpendiculaire à la paroi extérieure pour débloquer l'élément en saillie de sa position en prise avec le chant et libérer le coulisseau de sa position verrouillée, les moyens de rappel élastiques étant agencés entre le coulisseau et le boîtier.

Ainsi, lorsque le coulisseau, actionné au moyen de l'organe de manoeuvre, arrive dans sa position de verrouillage, l'élément en saillie se trouve devant la lumière du boîtier et pénètre dans cette lumière sous l'action des moyens de rappel élastiques.

Pour débloquer le coulisseau, il suffit d'exercer sur l'organe de manoeuvre une légère force dans la direction perpendiculaire à la paroi extérieure du boîtier pour déplacer l'organe de manoeuvre et le coulisseau dans cette direction vers l'intérieur du boîtier sur une distance au moins égale à la hauteur prédéterminée de l'élément en saillie. On libère ainsi cet élément en saillie du chant définissant l'extrémité correspondante de la lumière, et on déplace ensuite l'organe de manoeuvre et le coulisseau dans la direction longitudinale du boîtier pour déverrouiller l'ouvrant.

Suivant une version avantageuse de l'invention, le coulisseau comporte au moins une patte adaptée à s'appuyer sur l'un au moins des replis du boîtier.

D'autres particularités et avantages de l'invention apparaîtront dans la description détaillée ci-après.

Aux dessins annexés, donnés uniquement à titre d'exemples non limitatifs :
- la figure 1 est une vue de face, avec arrachement, d'une ferrure selon un mode de réalisation de la présente invention, le coulisseau étant schématisé dans sa position verrouillée ;
- la figure 2 est une vue en coupe selon II-II à la figure 1, le coulisseau étant représenté dans sa position verrouillée ;
- la figure 3 est une vue semblable à la figure 2, le coulisseau étant dans sa position déverrouillée ;
- la figure 4 est une vue schématique en coupe selon IV-IV à la figure 2 ;
- la figure 5 est une vue en perspective du coulisseau du mode de réalisation des figures 1 à 4, le coulisseau étant représenté avec l'organe de manoeuvre dirigé vers le haut ;
- la figure 6 est une vue semblable à la figure 5, l'organe de manoeuvre étant dirigé vers le bas ;
- la figure 7 est une vue schématique semblable à la figure 2 d'un autre mode de réalisation de l'invention ;
- la figure 8 est une vue schématique semblable à la figure 3 du mode de réalisation de la figure 7 ;
- la figure 9 est une vue agrandie d'un détail de la figure 2 suivant un autre mode de réalisation de la présente invention comportant une serrure dans le plan de la figure ;
- la figure 10 est une vue en perspective éclatée du mode de réalisation représenté à la figure 9 ;
- la figure 11 est une vue agrandie du détail XI à la figure 9 ;
- les figures 12A à 12D sont des vues de dessus agrandies de l'organe d'entraînement du mode de réalisation des figures 9 à 11 représentant les différentes phases d'une opération de déverrouillage, dans lesquelles le barillet est représenté respectivement dans sa position de départ (O°) et après des rotations de 205°, 335° et 540°;
- la figure 13 est une vue semblable à la figure 2 d'un détail d'un autre mode de réalisation de la présente invention ;
- la figure 14 est une vue de dessus du détail représenté à la figure 13 ;
- les figures 15 et 16 sont respectivement une vue de profil et une vue de dessus d'une variante d'un détail de la figure 5.

Dans le mode de réalisation représenté aux figures 1 à 6, la ferrure 1 de verrouillage pour ouvrant coulissant 2 de porte, fenêtre ou analogue, comprend, à l'intérieur d'un boîtier 3, un coulisseau 4 mobile dans la direction longitudinale 5 du boîtier 3 et portant un porte-pêne 6, des moyens pour bloquer le coulisseau 4 par rapport au boîtier 3 dans la position verrouillée dudit coulisseau 4, et des moyens pour libérer le coulisseau 4 de sa position verrouillée. Le coulisseau 4 comporte des moyens formant organe de manoeuvre 7 accessibles à travers une lumière longitudinale 8 ménagée sur la paroi extérieure 9 du boîtier 3.

Le coulisseau 4 présente sur sa face 10 adjacente à la paroi extérieure 9 du boîtier 3 un élément 11 en saillie d'une hauteur prédéterminée C par rapport à ladite face adjacente 10. Cet élément en saillie 11 est agencé de manière telle que, dans la position verrouillée du coulisseau 4, il fait saillie à travers la lumière 8 et est en butée contre le chant 12 de la paroi extérieure 9 qui définit l'extrémité longitudinale de la lumière 8 du côté opposé au sens de verrouillage 13 du coulisseau (voir figure 2).

De façon plus précise, l'élément en saillie 11 définit par sa face transversale 11a opposée au sens 13 de verrouillage un chant 11a qui vient en prise avec le chant 12 dans la position verrouillée du coulisseau 4 (voir figure 2). L'élément 11 constitue ainsi un dispositif anti-effraction et bloque le coulisseau 4 dans sa position verrouillée.

Des moyens de rappel élastiques 14 sont agencés entre le coulisseau 4 et le boîtier 3 de façon à solliciter en permanence le coulisseau 4 vers la paroi extérieure 9 du boîtier 3 tout en permettant un déplacement du coulisseau 4 dans la direction 15 perpendiculaire à la paroi extérieure 9 sur une distance au moins égale à ladite hauteur prédéterminée C. Ceci permet de repousser l'élément en saillie 11 vers l'intérieur du boîtier 3 afin de débloquer le coulisseau 4 de sa position verrouillée, l'élément en saillie 11 coulissant alors le long de la face interne 9a de la paroi extérieure 9 du boîtier 3. La distance C est par exemple sensiblement égale à l'épaisseur de la paroi 9. On a ainsi dégagé l'élément 11 anti-effraction.

De façon classique, et comme schématisé aux figures 1 à 4, le boîtier 3 est introduit dans une ouverture 16 ménagée dans la paroi intérieure 17 de l'ouvrant coulissant 2.

L'ouvrant coulissant 2 est un ouvrant classique constitué, par exemple, de cadres en profilés d'aluminium ou d'une autre matière.

La paroi extérieure 9 du boîtier 3 recouvre entièrement l'ouverture 16. Le boîtier 3 est fixé de façon classique à la paroi intérieure 17 de l'ouvrant : chaque bord transversal 19, 20 de l'ouverture 16 est pincé entre la paroi extérieure 9 du boîtier 3 et un élément de fixation 21 au moyen d'une vis de fixation 22 introduite depuis l'extérieur du boîtier 3 dans un trou 23 de la paroi extérieure 9 (voir figures 1 à 3).

Dans le présent exemple, et comme représenté en détail à la figure 4, le boîtier 3 est constitué par un profilé 24 comportant deux parois longitudinales latérales 25, 26 sensiblement parallèles en saillie d'un même côté par rapport à la paroi extérieure 9. Chaque paroi longitudinale latérale 25, 26 comporte sur son bord longitudinal 27, 28 opposé à la paroi extérieure 9 un repli longitudinal 29, 30 s'étendant transversalement vers l'autre paroi latérale 26, 25.

Les replis longitudinaux 29, 30, s'étendent transversalement sur une partie au moins de la dimension transversale du boîtier, et peuvent se rejoindre pour former une paroi pleine formant un fond du boîtier 3.

Comme représenté aux figures, le coulisseau 4 comporte deux pattes latérales 14 adaptées chacune à s'appuyer de façon élastique sur le repli 29, 30 correspondant du boîtier 3.

Les pattes 14 sont réalisées d'une manière connue quelconque. Elles peuvent être fixées d'une manière quelconque, par exemple par soudage ou brasage, au coulisseau 4. Elles peuvent être également moulées d'une seule pièce avec le coulisseau 4.

Dans l'exemple représenté, le coulisseau 4 présente, dans sa partie médiane, des moyens formant organe de manoeuvre 7 constitués par un évidement 32 dont la concavité est tournée vers la lumière 8 de la paroi extérieure 9 du boîtier 3.

Cet évidement 32 peut être réalisé, par exemple, par moulage ou par pliage. Il permet le passage des doigts d'un utilisateur de la ferrure, par la lumière 8, jusqu'au fond 33 de l'évidement 32 pour permettre d'exercer une force longitudinale pour déplacer le coulisseau 4 dans un sens ou dans l'autre dans la direction longitudinale 5 du boîtier, et une force dans la direction 15 perpendiculaire à la paroi extérieure 9 du boîtier 3 pour débloquer le coulisseau 4 de sa position verrouillée.

Le coulisseau 4 comporte des moyens 34 adaptés à coopérer avec des moyens complémentaires 36 du boîtier 3 pour faire des deux positions déverrouillée et verrouillée du coulisseau 4 des positions stables précises en s'opposant d'une manière élastique avec une force prédéterminée à tous les déplacements dans la direction longitudinale 5 dans un sens ou dans l'autre du coulisseau 4 à partir de l'une ou l'autre desdites positions stables, le cas échéant en aidant le déplacement du coulisseau 4 jusqu'à la position stable opposée en cas de dépassement d'une position moyenne instable ou sensiblement instable.

Dans cet exemple, le coulisseau 4 comporte deux doigts 34 en saillie longitudinalement par rapport à une extrémité 35 du coulisseau 4. Chacune des parois longitudinales latérales 25, 26 du boîtier 3, comporte un renflement 36 en saillie vers l'intérieur du boîtier 3 par rapport à cette paroi 25, 26. Chaque renflement 36 est agencé de manière qu'un palpeur 38 ménagé à l'extrémité libre du doigt 34 correspondant et en saillie vers la paroi 25, 26 correspondante du boîtier 3 par rapport au doigt 34 se trouve respectivement d'un côté et de l'autre dudit renflement 36 dans les positions stables, déverrouillée et verrouillée, du coulisseau 4.

Chaque renflement 36 constitue ainsi, au départ de l'une ou l'autre des deux positions stables des doigts 34, la position verrouillée bloquée représentée en traits pleins à la figure 1, ou la position déverrouillée représentée en tirets à cette figure, une première rampe au passage de laquelle les doigts 34 doivent s'effacer élastiquement lorsque le coulisseau 4 passe de l'une ou l'autre desdites positions stables à une position moyenne instable ou sensiblement instable, puis une seconde rampe sur laquelle les doigts 34 appuient élastiquement lors du passage du coulisseau 4 de cette position moyenne jusqu'à la position stable opposée.

L'instabilité de la position moyenne est due à la présence des renflements 36 et à la contrainte élastique exercée par les doigts 34 sur ces renflements.

Les moyens que l'on vient de décrire s'opposent ainsi à tout déplacement intempestif du coulisseau 4 en direction longitudinale.

Comme représenté en particulier à la figure 1, les renflements 36 sont, par exemple, ménagés par déformation vers l'intérieur du boîtier 3 des parois longitudinales latérales 25, 26 du boîtier 3. Cette déformation, qui est une déformation plastique, est réalisable facilement lorsque le boîtier 3 est un profilé 24 en métal léger ou en matière plastique.

Des moyens formant butées 41 sont ménagés sur la face interne 25a, 26a d'au moins une paroi longitudinale latérale 25, 26 du boîtier 3 après l'insertion du coulisseau 4 à l'intérieur du boîtier 3, pour limiter la course du coulisseau 4 dans au moins un sens à l'intérieur du boîtier 3.

Il y a de préférence une butée 41 sur chaque paroi longitudinale 25, 26 du boîtier 3 au voisinage de chaque extrémité longitudinale dudit boîtier 3. Ces butées sont réalisées d'une manière connue quelconque, par exemple sous forme de crevés par poinçonnage d'une languette dirigée vers l'intérieur du boîtier dans chacune des parois longitudinales latérales 25, 26 de celui-ci.

Dans l'exemple représenté, le coulisseau 4 porte près de l'extrémité 42 de l'élément formant organe de manoeuvre 7 opposée à l'élément en saillie 11 un porte-pêne 6. La longueur L de la lumière 8 (voir figure 7) et la position du porte-pêne 6 sont prédéterminées de façon telle qu'une vis 43 de blocage de la saillie P du pêne 40 (voir figure 1) est accessible par la lumière 8 dans la position déverrouillée du coulisseau 4 représentée à la figure 3.

Dans le mode de réalisation des figures 7 et 8, des moyens formant ressort 44 sont agencés entre le boîtier 3 et le coulisseau 4 et sollicitent en permanence le coulisseau 4 vers sa position de verrouillage de la figure 7. On obtient ainsi un déplacement automatique du coulisseau 4 vers sa position de verrouillage.

On peut faire en sorte que le déplacement du coulisseau 4 sous l'action du ressort 44 soit arrêté avant la position verrouillée, comme représenté à la figure 7, pour rendre nécessaire une action manuelle pour atteindre cette position verrouillée et bloquer le coulisseau 4 dans cette position.

De cette manière, si l'on manoeuvre l'ouvrant dans le sens de la fermeture, le chanfrein 40a du pêne 40 prenant appui sur la gâche (non représentée) repousse le pêne 40 et le coulisseau 4 dans le sens de déverrouillage contre l'action du ressort 44. Ce dernier rappelle automatiquement le coulisseau 4 et le pêne 40 jusqu'à la position représentée à la figure 7, qui est proche mais distincte de la position verrouillée bloquée des figures 1 et 2.

Des moyens d'indexage quelconques, crevé, rampe coopérant avec le doigt 34, etc, sont prévus pour arrêter le coulisseau 4 dans cette position.

Une fausse manoeuvre est ainsi possible sans risque d'endommager la gâche et/ou le pêne. Mais une manoeuvre manuelle sur le coulisseau 4 est nécessaire pour placer le coulisseau 4 dans sa position verrouillée pour obtenir l'effet anti-effraction de la présente invention.

Le ressort 44 peut également être dimensionné de façon à ramener automatiquement le coulisseau 4 dans sa position verrouillée. Dans ce cas un dispositif anti-fausse manoeuvre d'un type quelconque est à prévoir de façon à détecter la proximité du dormant et à déverrouiller le coulisseau avant qu'une fausse manoeuvre de l'ouvrant n'endommage la gâche et/ou le pêne.

Un tel dispositif anti-fausse manoeuvre n'est nécessaire que dans le cas d'un verrou automatique équipé d'un dispositif anti-effraction.

Dans le mode de réalisation représenté aux figures 9 à 11, le dispositif anti-effraction 11 peut être débloqué depuis l'extérieur de l'ouvrant 2 au moyen d'une clé 45 actionnant par l'intermédiaire d'une serrure 46 un organe 47 d'entraînement du coulisseau 4. Dans cet exemple, l'organe 47 est adapté à coulisser le long de la face interne 9a de la paroi extérieure 9.

Dans l'exemple représenté, la serrure 46 est une serrure à barillet se terminant axialement par un disque 48 portant un doigt de manoeuvre 49 adapté à être engagé dans un logement 50 de l'organe d'entraînement 47.

L'organe d'actionnement 47 présente dans l'axe du logement du logement 50 et de part et d'autre de cet axe parallèlement à la paroi 9 un évidement 51 permettant les déplacements du doigt 49.

On a schématisé aux figures 12A à 12D les différentes positions relatives occupées par le doigt 49 par rapport à l'évidement 51, au cours des différentes phases d'une opération de déverrouillage.

Dans la position verrouillée de la figure 12A, l'organe d'entraînement 47 a été déplacé dans le sens 13 de verrouillage vers la gauche de la figure, et le doigt 49 occupe la position relative 49a près de la paroi 51a, hors de prise avec les parois du logement 50. Le doigt 49 en position 49a est ici en butée contre un élément de paroi 80 parallèle à la direction 5.

Dans la situation représentée à la figure 12B, le barillet 46a de la serrure 46 à tourné de 205° dans le sens 81 de déverrouillage, le sens anti-horaire à la figure. le doigt 49, en position 49b, pénètre dans le logement 50. L'organe d'entraînement 47 n'a pas encore été déplacé.

Dans la situation représentée à la figure 12C, le barillet 46a a tourné au total de 335° dans le sens 81 depuis la position de la figure 12A. Pendant la rotation de 205° à 335°, le doigt 49 est resté prisonnier du logement 50, et a poussé la paroi 50a vers la droite de la figure pour déplacer l'organe d'entraînement 47 dans le sens de déverrouillage, opposé au sens 13 de verrouillage, vers la droite de la figure, d'une longueur A égale au coulissement du pêne 40 entre ses deux positions verrouillée (figure 2) et déverrouillée (figure 3). Le doigt 49 est maintenant dans la position 49c dans laquelle il n'est plus en prise avec la paroi 50a.

Dans la situation représentée à la figure 12D, le barillet 46a a tourné au total d'un angle de 540°, et le doigt 49 est maintenant dans la position 49d en butée contre la paroi 51d opposée à la paroi 51a, et contre la paroi 82 située dans le prolongement de la paroi 80.

Dans cette dernière phase, l'organe d'entraînement 47 est resté immobile dans sa position déverrouillée.

On a ainsi débloqué manuellement le coulisseau 4 au moyen de la serrure 46 et on l'a amené dans sa position déverrouillée (il n'y a pas de ressort 44). Le doigt 49 est passé dans la position relative 49d, près de la paroi 51d, hors de prise avec les parois du logement 50, qui correspond à la position déverrouillée du coulisseau, et qui est en butée contre la paroi 82 parallèle à la direction 5.

Pour la manoeuvre inverse de verrouillage, on fait tourner le barillet 46a sans le sens inverse 83. le doigt 49, partant de la position 49d, arrive dans la position 49c dans laquelle la paroi 50a le laisse pénétrer dans le logement 50 où il vient en butée contre la paroi 50b. Dans la rotation de 335° à 205°, le doigt 49 passe de la position 49c à la position 49b et repousse dans le sens 13 de verrouillage, vers la gauche de la figure, la paroi 50b et l'ensemble de l'organe d'entraînement 47 sur la même distance A. Dans la position 49b, le doigt 49 n'est plus en prise avec la paroi 50b, quitte le logement 50 et peut retourner librement à la position 49a.

Pour permettre le déblocage du coulisseau 4 de sa position verrouillée de la figure 2, l'organe d'entraînement 47 et le coulisseau 4 comportent des moyens complémentaires à conjugaison de formes agencés de manière à transformer un déplacement en direction longitudinale 5 de l'organe d'entraînement 47 au début d'une opération de déverrouillage en un déplacement du coulisseau 4 dans la direction 15 perpendiculaire à la paroi extérieure 9 du boîtier 3.

Comme représenté en détail à la figure 11, le coulisseau 4 comporte un plot 52 dont la face transversale 53 tournée vers le sens 13 de verrouillage du coulisseau 4 est inclinée par rapport à ladite direction perpendiculaire 15 et s'étend dans le sens 13 de verrouillage et vers l'intérieur du boîtier 3. De son côté, l'organe d'entraînement 47 comporte une face complémentaire 54 inclinée sensiblement dans le même sens de façon à déplacer le coulisseau 4 dans la direction 15 vers l'intérieur du boîtier 3 au début d'une opération de déverrouillage du coulisseau 4 au moyen de la clé 45.

La face 54 de l'organe d'entraînement 47 appartient à un élément formant levier 55 porté par un bras 56 de l'organe 47.

Le levier 55 est retenu entre le plot 52 et une butée 57 du coulisseau 4, ce qui oblige à insérer le levier 55 transversalement par rapport au coulisseau 4.

La surface 58 du levier 55 tournée vers la plaque extérieure 9 du boîtier est située en face d'une surface correspondante 59 du coulisseau 4.

Pour que le levier 55 agissant sur la face transversale inclinée 53 du plot 52 parvienne à sortir l'élément 11 de sa position en prise avec le chant 12 de la plaque 9, il faut que la distance entre les deux surfaces 58 et 59 soit légèrement supérieure à la hauteur C de la plage de contact entre le chant 12 et l'épaulement ou chant 11a de l'élément 11, et soit par exemple égale à C + ε, comme schématisé à la figure 11.

Il faut également que le levier 55 puisse se déplacer dans le sens de déverrouillage, opposé au sens de verrouillage 13, d'une longueur suffisante fonction de l'inclinaison des faces inclinées 53 et 54, pour soulever le plot 52, immobilisé en direction longitudinale, d'une distance au moins égale à C + ε.

On a représenté aux figures 13 et 14 un autre mode de réalisation de moyens assurant à la fois la fonction de rappel élastique du coulisseau 4 vers la paroi extérieure 9 du boîtier 3, et la fonction consistant à s'opposer d'une manière élastique avec une force prédéterminée à tout déplacement du coulisseau 4 dans la direction longitudinale, dans un sens ou dans l'autre, à partir de l'une ou l'autre des positions stables déverrouillée et verrouillée du coulisseau 4.

A cet effet, le coulisseau 4 présente, au dessus de l'élément 11, une patte 61 s'étendant dans la direction longitudinale 5 du boîtier dans le sens opposé au sens de verrouillage 13.

La patte 61 comporte à son extrémité libre, au moins une conformation 62 adaptée à venir en prise de manière élastique, respectivement dans la position verrouillée et dans la position déverrouillée du coulisseau 4, avec des conformations complémentaires 63 et 64 solidaires ou faisant partie des replis 29 et 30 constituant le fond du boîtier 3.

Dans l'exemple représenté, la patte 61 comporte deux conformations 62, situées respectivement près des parois longitudinales latérales 25 et 26 du boîtier 3. Les conformations 62 sont ici des excroissances convexes de forme sensiblement sphérique.

De façon complémentaire, les replis 29 et 30 portent chacun une conformation 63 et une conformation 64, réalisées ici sous forme d'un évidement concave de forme sensiblement sphérique.

Les conformations 63 et 64 sont évidemment espacées l'une de l'autre, dans la direction longitudinale 5 du boîtier 3, d'une distance correspondant au déplacement du coulisseau 4 entre ses positions respectives verrouillée, schématisée en traits pleins à la figure 13, et déverrouillée, schématisée en tirets à cette même figure. Les conformations 63 et 64 sont avantageusement ménagées sur des bras 65 s'étendant longitudinalement sous les replis 29 et 30 et fixés d'une manière quelconque sous ces replis.

Les bras 65 peuvent avantageusement appartenir à un organe de fixation adapté à fixer l'extrémité correspondante du boîtier 3 à l'extrémité correspondante de la lumière 16 de la paroi 17 de l'ouvrant.

Pour la clarté de la figure 13, la patte 61 a été représentée à la figure 13 écartée des bras 65 dans la direction 15. Il est clair qu'en réalité, la patte 61 s'appuie élastiquement sur ces bras.

Le coulisseau 4 que l'on a décrit ci-dessus peut être avantageusement réalisé par moulage par injection sous pression à chaud d'une matière plastique. La patte 61 réalisée de cette manière présente une force de rappel élastique suffisante pour remplir les fonctions décrites ci-dessus.

On peut évidemment prévoir à l'inverse des excroissances convexes sur les replis 29 et 30 et des évidements concaves complémentaires sur la patte 61.

Comme schématisé à la figure 5, la tête de la vis 43 de blocage du pêne 40 peut avantageusement être masquée par un cache 66.

Dans le cas où le coulisseau 4 est réalisé en matière plastique, le cache 66 peut avantageusement être réalisé d'une seule pièce avec le coulisseau 4 auquel il peut être relié par une charnière 67 constituée par une partie amincie de la matière plastique. Le cache 66 a une forme rectangulaire adaptée à la forme rectangulaire représentée aux figures 1 à 6 de la lumière 8 de la serrure 1.

Dans le mode de réalisation représenté aux figures 15 et 16, le cache 68 comporte deux extrémités transversales arrondies parallèles adaptées au cas où la lumière 8 a des extrémités longitudinales semi-circulaires.

Le cache 68 comporte, sur sa face dirigée vers l'intérieur du coulisseau, deux griffes 69 munies chacune d'un ergot 70 adapté à venir en prise avec des conformations complémentaires non représentées du coulisseau pour fixer de façon amovible le cache 68 audit coulisseau 4.

Dans l'exemple représenté, le cache 68 comporte également un doigt allongé 71 portant à son extrémité libre deux languettes 72 formant une pointe de flèche adaptées à être rabattues le long du doigt 71 pour pénétrer dans un trou complémentaire non représenté du coulisseau 4 et à s'écarter du doigt pour retenir celui-ci dans le trou, afin de retenir le cache 68 sur le coulisseau pendant l'actionnement de la vis 43.

On voit à la figure 16 que le doigt 71 est décalé transversalement par rapport aux griffes 69, 70.

On a ainsi décrit une ferrure de verrouillage de structure très simple et économique comportant un nombre de composants notablement réduit par rapport à l'art antérieur connu. Cette ferrure est donc particulièrement fiable tout en respectant l'ensemble des critères fonctionnels de sécurité imposés pour une telle ferrure, qui par ailleurs est compatible avec les exigences du marché concernant les aspects esthétiques variés à proposer à la clientèle.

Bien entendu la présente invention n'est pas limitée aux modes de réalisation que l'on vient de décrire et on peut apporter à ceux-ci de nombreux changements et modifications sans sortir du domaine de l'invention.

On peut ainsi adapter à un coulisseau selon la présente invention une poignée d'un type quelconque autre que celui décrit ci-dessus, par exemple une poignée à levier ou à bascule ou à poussoir, traversant la lumière 8.

Le porte-pêne 6 et le pêne 40 peuvent être d'un type quelconque.

Le coulisseau 4 comporte au moins un doigt 34 en saillie longitudinalement par rapport à une extrémité 35 du coulisseau 4, et en ce qu'une paroi longitudinale 25, 26 correspondante du boîtier 3 comporte un renflement 36 en saillie vers l'intérieur par rapport à cette paroi 25, 26 et agencé de manière qu'un palpeur 38 ménagé à l'extrémité du doigt 34 et en saillie vers cette paroi 25, 26 par rapport au doigt 34 se trouve respectivement d'un côté et de l'autre dudit renflement 36 dans les positions stables déverrouillée et verrouillée du coulisseau 4 et exerce une résistance élastique au contact de ce renflement 36 lorsque le coulisseau 4 passe de l'une à l'autre desdites positions stables.

Le coulisseau 4 comporte une patte 61 s'étendant en porte-à-faux depuis le coulisseau 4 dans la direction longitudinale 5 du boîtier 3, et la patte 61, comporte des conformations 62 situées en face de conformations complémentaires 63, 64 des replis 29, 30 du boîtier et adaptées à coopérer de façon élastique avec lesdites conformations complémentaires 63, 64.

## Revendications

1. Ferrure (1) de verrouillage pour ouvrant coulissant (2) de porte, fenêtre ou analogue, comprenant, à l'intérieur d'un boîtier (3), un coulisseau (4) mobile dans la direction longitudinale (5) du boîtier (3) et portant un porte-pêne (6), le coulisseau (4) présentant sur sa face (10) adjacente à la paroi extérieure (9) du boîtier (3) un élément (11) en saillie agencé de manière telle que, dans la position verrouillée du coulisseau (4), il fait saillie à travers une lumière longitudinale (8) ménagée sur la paroi extérieure (9) du boîtier (3) et est en butée contre le chant (12) de la paroi extérieure (9) définissant l'extrémité longitudinale de la lumière (8) du côté opposé au sens de verrouillage (13), des moyens de rappel élastiques (14, 61) étant agencés de façon à solliciter en permanence l'élément en saillie (11) vers la paroi extérieure (9) du boîtier (3) tout en permettant un déplacement de l'élément en saillie (11) dans la direction (15) perpendiculaire à ladite paroi extérieure (9), **caractérisée en ce que** le boîtier (3) est constitué par un profilé (24) comportant deux parois longitudinales latérales (25, 26) sensiblement parallèles en saillie d'un même côté par rapport à la paroi extérieure (9), et est adapté à être introduit dans une ouverture (16) ménagée dans la paroi intérieure (17) de l'ouvrant coulissant (2), la paroi extérieure (9) du boîtier (3) recouvrant entièrement l'ouverture (16), chaque paroi longitudinale latérale (25, 26) comportant sur son bord longitudinal respectif (27, 28) opposé à la paroi extérieure (9) un repli respectif longitudinal (29, 30) s'étendant transversalement vers l'autre paroi latérale (26, 25), sur une partie au moins de la dimension transversale du boîtier (3), **en ce que** l'élément en saillie (11) est ménagé sur la face (10) du coulisseau (4) adjacente à la paroi extérieure (9) du boîtier, a une hauteur prédéterminée (C) par rapport à ladite face adjacente (10) et est adapté à coulisser le long de la face interne (9a) de la paroi extérieure (9), **en ce que** le coulisseau (4) est mobile à l'intérieur du boîtier (3) dans la direction (15) perpendiculaire à la paroi extérieure (9) sur une distance au moins égale à ladite hauteur prédéterminée (C), et comporte des moyens formant organe de manoeuvre (7) accessibles à travers la lumière longitudinale (8) et adaptés à exercer sur le coulisseau (4) une force longitudinale pour déplacer le coulisseau (4) dans un sens ou dans l'autre dans la direction longitudinale (5) du boîtier (3), et une force dans la direction (15) perpendiculaire à la paroi extérieure (9) pour débloquer l'élément en saillie (11) de sa position en prise avec le chant (12) et libérer le coulisseau (4) de sa position verrouillée, les moyens de rappel élastiques (14, 61) étant agencés entre le coulisseau (4) et le boîtier (3).

2. Ferrure de verrouillage selon la revendication 1, **caractérisée en ce que** le coulisseau (4) comporte au moins une patte (14, 61) adaptée à s'appuyer de façon élastique sur l'un au moins des replis (29, 30) du boîtier (3) ou de conformations solidaires desdits replis (29, 30).

3. Ferrure de verrouillage selon la revendication 1 ou 2, **caractérisée en ce que** le coulisseau (4) comporte des moyens (34, 62) adaptés à coopérer avec des moyens complémentaires (36 ; 63, 64) du boîtier (3) pour faire des deux positions déverrouillée et verrouillée du coulisseau (4) des positions stables précises en s'opposant d'une manière élastique avec une force prédéterminée à tout déplacement dans la direction longitudinale (5), dans un sens ou dans l'autre, du coulisseau (4) à partir de l'une ou l'autre desdites positions stables, le cas échéant en aidant le déplacement du coulisseau (4) jusqu'à la position stable opposée en cas de dépassement d'une positon moyenne instable.

4. Ferrure de verrouillage selon la revendication 3, **caractérisée en ce que** le coulisseau (4) comporte au moins un doigt (34) en saillie longitudinalement par rapport à une extrémité (35) du coulisseau (4), et **en ce qu'**une paroi longitudinale (25, 26) correspondante du boîtier (3) comporte un renflement (36) en saillie vers l'intérieur par rapport à cette paroi (25, 26) et agencé de manière qu'un palpeur (38) ménagé à l'extrémité du doigt (34) et en saillie vers cette paroi (25, 26) par rapport au doigt (34) se trouve respectivement d'un côté et de l'autre dudit renflement (36) dans les positions stables déverrouillée et verrouillée du coulisseau (4) et exerce une résistance élastique au contact de ce renflement (36) lorsque le coulisseau (4) passe de l'une à l'autre desdites positions stables.

5. Ferrure de verrouillage selon la revendication 4, **caractérisée en ce que** les renflements (36) sont ménagés par déformation vers l'intérieur des parois longitudinales latérales (25, 26) du boîtier (3).

6. Ferrure de verrouillage selon la revendication 3, **caractérisée en ce que** le coulisseau (4) comporte une patte (61) s'étendant en porte-à-faux depuis le coulisseau (4) dans la direction longitudinale (5) du boîtier (3), et **en ce que** la patte (61), comporte des conformations (62) situées en face de conformations complémentaires (63, 64) des replis (29, 30) du boîtier et adaptées à coopérer de façon élastique avec lesdites conformations complémentaires (63, 64).

7. Ferrure de verrouillage selon l'une quelconque des revendications précédentes, **caractérisée en ce que** des moyens formant butées (41) sont ménagés sur la face interne (25a, 26a) d'au moins une paroi longitudinale latérale (25, 26) du boîtier (3) après l'insertion du coulisseau (4) à l'intérieur du boîtier (3) pour limiter la course du coulisseau (4) dans au moins un sens à l'intérieur du boîtier (3).

8. Ferrure de verrouillage selon l'une quelconque des revendications précédentes, **caractérisée en ce que** le coulisseau (4) porte près de l'extrémité (42) de l'élément formant organe de manoeuvre (7) opposée à l'élément en saillie (11) un porte-pêne (6), et **en ce que** la longueur (1) de la lumière (8) et la position du porte-pêne (6) sont prédéterminées de façon telle qu'une vis (43) de blocage de la saillie (P) du pêne (44) est accessible par la lumière (8) dans la position déverrouillée du coulisseau (4).

9. Ferrure de verrouillage selon l'une quelconque des revendications précédentes, **caractérisée en ce qu'**elle comporte des moyens formant ressort (44) agencés entre le boîtier (3) et le coulisseau (4) et sollicitant en permanence le coulisseau (4) dans le sens (13) vers sa position verrouillée.

10. Ferrure de verrouillage selon l'une quelconque des revendications précédentes, le coulisseau (4) pouvant être débloqué depuis l'extérieur de l'ouvrant (2) au moyen d'une clé (45) actionnant un organe (47) d'entraînement du coulisseau (4), **caractérisée en ce que** l'organe d'entraînement (47) et le coulisseau (4) comportent des moyens complémentaires (53, 54) à conjugaison de formes agencés de manière à transformer un déplacement en direction longitudinale (5) de l'organe d'entraînement (47) au début d'une opération de déverrouillage en un déplacement du coulisseau (4) dans la direction (15) perpendiculaire à la paroi extérieure (9) du boîtier (3) vers l'intérieur dudit boîtier (3).

11. Ferrure de verrouillage selon la revendication 10, **caractérisée en ce que** le coulisseau (4) comporte un plot (52) dont la face transversale (53) tournée vers le sens (13) de verrouillage du coulisseau (4) est inclinée par rapport à ladite direction perpendiculaire (15) et s'étend dans le sens (13) de verrouillage et vers l'intérieur du boîtier (3), et **en ce que** l'organe d'entraînement (47) comporte une face complémentaire (54) inclinée sensiblement dans le même sens de façon à déplacer le coulisseau (4) dans la direction (15) vers l'intérieur du boîtier (3) au début d'une opération de déverrouillage du coulisseau (4) au moyen de la clé (45).

## Claims

1. Lock fitting (1) for the sliding opening panel (2) of a door, window or the like, comprising, inside a casing (3), a slider (4) which moves in longitudinal direction (5) of the casing (3) and bears a bolt-carrier (6), the slider (4) having, on its face (10) adjacent to the outer wall (9) of the casing (3), a projecting element (11) disposed so that, in the locked position of the slider (4), it projects through a longitudinal slot (8) provided on the outer wall (9) of the casing (3) and butts against the edge (12) of the outer wall (9) defining the longitudinal end of the slot (8) on the side opposite the direction of locking (13), elastic return means (14, 61) being disposed so as to constantly urge the projecting element (11) towards the outer wall (9) of the casing (3) whilst allowing a displacement of the projecting element (11) in the direction (15) perpendicular to said outer wall (9), **characterized in that** the casing (3) is formed by a profile (24) having two longitudinal side walls (25, 26) which are substantially parallel in relation to one another and project from the same side relative to the outer wall (9), said casing (3) being designed to be inserted into an opening (16) made in the inner wall (17) of the sliding opening panel (2), and the outer wall (9) of the casing (3) completely covering the opening (16), each longitudinal side wall (25, 26) having on its respective longitudinal edge (27, 28) opposite the outer wall (9) a respective longitudinal bend (29, 30) extending transversely towards the other side wall (26, 25) over at least one portion of the transverse dimension of the casing (3), **in that** the projecting element (11) is provided on the face (10) of the slider (4) adjacent to the outer wall (9) of the casing, has a predetermined height (C) relative to said adjacent face (10) and is designed to slide along the inner face (9a) of the outer wall (9), **in that** the slider (4) is movable inside the casing (3) in the direction (15) perpendicular to the outer wall (9) over a distance which is at least equal to said predetermined height (C), and includes means forming an operating component (7) which is accessible through the longitudinal slot (8) and is designed to exert on the slider (4) a longitudinal force to displace the slider 4 in one direction or the other in the longitudinal direction (5) of the casing (3), and a force in the direction (15) perpendicular to the outer wall (9) to release the projecting element (11) from its position engaged with the edge (12) and to release the slider (4) from its locked position, the elastic return means (14, 61) being disposed between the slider (4) and the casing (3).

2. Lock fitting according to Claim 1, **characterized in that** the slider (4) has at least one projection (14, 61) designed to bear elastically on at least one of the bends (29, 30) of the casing (3), or on conformations integral with said bends (29, 30).

3. Lock fitting according to Claim 1 or 2, **characterized in that** the slider (4) has means (34, 62) designed to cooperate with complementary means (36; 63, 64) of the casing (3) to ensure that the unlocked position and the locked position of the slider (4) are precise and stable positions by elastically opposing with a predetermined force any displacement in longitudinal direction (5), in one direction or the other, of the slider (4) from one or the other of said stable positions, if necessary by assisting the displacement of the slider (4) into the opposite stable position if it has moved beyond an unstable middle position.

4. Lock fitting according to Claim 3, **characterized in that** the slider (4) has at least one finger (34) projecting longitudinally relative to one end (35) of the slider (4), and **in that** a corresponding longitudinal wall (25, 26) of the casing (3) has a swelling (36) projecting inwards relative to said wall (25, 26), said swelling (36) being disposed in such a way that a feeler (38), provided at the end of the finger (34) and projecting towards said wall (25, 26) relative to the finger (34), is located respectively on either side of said swelling (36) in the stable unlocked and locked positions of the slider (4) and exerts an elastic resistance on contact with this swelling (36) when the slider (4) moves from one to the other of said stable positions.

5. Lock fitting according to Claim 4, **characterized in that** the swellings (36) are made by inward deformation of the longitudinal side walls (25, 26) of the casing (3).

6. Lock fitting according to Claim 3, **characterized in that** the slider (4) has a projection (61) extending from the slider (4) so as to overhang in longitudinal direction (5) of the casing (3), and **in that** the projection (61) has conformations (62) which are located opposite complementary conformations (63, 64) of the bends (29, 30) of the casing and are designed to cooperate elastically with said complementary conformations (63, 64).

7. Lock fitting according to any one of the preceding claims, **characterized in that** means forming limit stops (41) are provided on the inner face (25a, 26a) of at least one longitudinal side wall (25, 26) of the casing (3), after insertion of the slider (4) into the casing (3), for limiting the movement of the slider (4) in at least one direction inside the casing (3).

8. Lock fitting according to any one of the preceding claims, **characterized in that** the slider (4) carries close to the end (42) of the element forming the operating component (7) and opposite the projecting element (11) a bolt-carrier (6), and **in that** the length (1) of the slot (8) and the position of the bolt-carrier (6) are predetermined so that a screw (43) for immobilizing the projection (P) of the bolt (44) is accessible through the slot (8) in the unlocked position of the slider (4).

9. Lock fitting according to any one of the preceding claims, **characterized in that** it includes spring means (44), disposed between the casing (3) and the slider (4), which constantly urge the slider (4) in the direction (13) towards its locked position.

10. Lock fitting according to any one of the preceding claims, the slider (4) being releasable from the outside of the opening panel (2) by means of a key (45) operating a component (47) for driving the slider (4), **characterized in that** the driving component (47) and the slider (4) have complementary means (53, 54) together with shapes disposed so as to convert a displacement in longitudinal direction (5) of the driving component (47) at the start of an unlocking operation into a displacement of the slider (4) in the direction (15) perpendicular to the outer wall (9) of the casing (3) towards the interior of said casing (3).

11. Lock fitting according to Claim 10, **characterized in that** the slider (4) has a wedge (52), whose transverse face (53) facing the direction of locking (13) of the slider (4) is inclined relative to said perpendicular direction (15) and extends in the direction of locking (13) and towards the interior of the casing (3), and **in that** the driving component (47) has a complementary face (54) inclined substantially in the same direction so as to displace the slider (4) in the direction (15) towards the interior of the casing (3) at the start of an operation for unlocking the slider (4) by means of the key (45).

## Patentansprüche

1. Verriegelungsbeschlag (1) für einen Schiebeflügel (2) für Tür, Fenster od. dgl., mit einem in einem Gehäuse (3) angeordneten Schieber (4), der in Längsrichtung (5) des Gehäuses (3) bewegbar ist und einen Riegelträger (6) trägt, wobei der Schieber (4) an seine der Außenwand (9) des Gehäuses (3) zugewandten Fläche (10) ein vorspringendes Element (11) aufweist, das derart gelagert ist, daß es in der Verriegelungsstellung des Schiebers (4) durch einen Längsschlitz (8) in der Außenwand (9) des Gehäuses vorspringt und gegen die Kante (12) der Außenwand (9) anschlägt, die die Längserstreckung des Schlitzes (8) auf der Verriegelungsrichtung (13) entgegengesetzten Seite begrenzt, wobei elastische Rückstellmittel (14, 61) derart gelagert sind, daß sie das vorspringende Element (11) ständig gegen die Außenwand (9) des Gehäuses (3) andrücken, aber eine Bewegung des vorstehenden Elementes (11) in der zu dieser Außenwand (9) senkrechten Richtung (15) ermöglichen, **dadurch gekennzeichnet, daß** das Gehäuse (3) aus einem Profil (24) mit zwei längsgerichteten Seitenwänden (25, 26, die im wesentlichen parallel zueinander nach der gleichen Seite von der Außenwand (9) vorspringen,) besteht das in eine Öffnung (16) in der Innenwand (17) des Schiebeflügels (2) einsetzbar ist, wobei die Außenwand (9) des Gehäuses (3) die Öffnung (16) vollständig abdeckt, wobei jede längsverlaufende Seitenwand (25, 26) an ihrer jeweiligen, zur Außenwand (9) gerichteten Längskante (27, 28) eine längsverlaufende Abkantung (29, 30) aufweist, die sich in Querrichtung zur jeweils anderen Seitenwand (26, 25) hin erstreckt, und zwar über mindestens einen Teil der Quererstreckung des Gehäuses (3), daß das vorspringende Element (11) auf der neben der Außenwand (9) des Gehäuses liegenden Fläche (10) des Schiebers (4) mit einer vorgegebenen Höhe (C) relativ zu der genannten Fläche (10) angeformt ist und längs der Innenfläche (9a) der Außenwand (9) verschiebbar ist, daß der Schieber (4) im Innern des Gehäuses (3) in der zur Außenwand (9) senkrechten Richtung (15) über eine Strecke bewegbar ist, die mindestens gleich der vorgegebenen Höhe (C) ist, und Mittel in Form eines Betätigungsorgans (7) aufweist, das durch den Längsschlitz (8) zugänglich ist und geeignet ist, auf den Schieber (4) eine Längskraft zur Verschiebung des Schiebers (4) in der einen oder anderen Richtung in Längsrichtung (5) des Gehäuses (3) und eine Kraft in der zur Außenwand (9) senkrechten Richtung (15) auszuüben, um das vorspringende Element (11) aus seiner an der Kante (12) anliegenden Position zu entsperren und den Schieber (4) aus seiner Verriegelungsstellung freizugeben, wobei die elastischen Rückstellmittel (14, 61) zwischen dem Schieber (4) und dem Gehäuse (3) angeordnet sind.

2. Verriegelungsbeschlag nach Anspruch 1,
**dadurch gekennzeichnet, daß** der Schieber (4) mindestens eine Zunge (14, 61) aufweist, die dazu geeignet ist, sich elastisch gegen mindestens eine der Abkantungen (29, 30) des Gehäuses (3) oder gegen mit diesen Abkantungen (29, 30) verbundene Ausformungen anzulegen.

3. Verriegelungsbeschlag nach Anspruch 1 oder 2,
**dadurch gekennzeichnet, daß** der Schieber (4) Mittel (34, 62) für das Zusammenwirken mit komplementären Mitteln (36; 63, 64) des Gehäuses (3) aufweist, um aus den beiden Verriegelungs- bzw. Entriegelungsstellungen des Schiebers (4) exakte stabile Positionen zu machen, indem sie sich elastisch mit vorgegebener Kraft einer Verschiebung des Schiebers (4) in der Längsrichtung (5) in der einen oder anderen Richtung aus der einen oder anderen der genannten Stellungen heraus wiedersetzen, und dabei auch ggf. die Verschiebung des Schiebers (4) bis in die entgegengesetzte stabile Position, nach Durchlauf einer instabilen Zwischenstellung, unterstützen.

4. Verriegelungsbeschlag nach Anspruch 3,
**dadurch gekennzeichnet, daß** der Schieber (4) mindestens einen Finger (34) aufweist, der in Längsrichtung über ein Ende (35) des Schiebers (4) vorspringt, und daß eine entsprechende Längswand (25, 36) des Gehäuses (3) eine Einbuchtung (36) aufweist, die relativ zu dieser Wand (25, 26) nach innen vorspringt und derart geformt ist, daß ein am Ende des Fingers (34) ausgebildeter und vom Finger (34) zu dieser Wand (25, 26) hin vorspringender Taster sich in den stabilen Verriegelungs- bzw. Entriegelungsstellungen des Schiebers (4) auf der einen bzw. anderen Seite der Einbuchtung (36) befindet und bei Kontakt mit der Einbuchtung (36) einen elastischen Widerstand ausübt, wenn der Schieber (4) sich von der einen in die andere dieser stabilen Positionen bewegt.

5. Verriegelungsbeschlag nach Anspruch 4,
**dadurch gekennzeichnet, daß** die Einbuchtungen (36) ausgebildet sind durch Verformung der longitudinalen Seitenwände (25, 26) des Gehäuses (3) nach innen.

6. Verriegelungsbeschlag nach Anspruch 3,
**dadurch gekennzeichnet, daß** der Schieber (4) eine Zunge (61) aufweist, die sich vom Schieber (4) frei auskragend in der Längsrichtung (5) des Gehäuses (3) erstreckt, und daß die Zunge (61) Ausformungen (62) aufweist, die gegenüber von komplementären Ausformungen (63, 64) der Abkantungen (29, 30) des Gehäuses liegen und für das elastische Zusammenwirken mit diesen komplementären Ausformungen (63, 64) ausgebildet sind.

7. Verriegelungsbeschlag nach einem der vorangehenden Ansprüche,
**dadurch gekennzeichnet, daß** Anschlagsmittel (41) an der Innenfläche (25a, 26a) mindestens einer Längsseitenwand (25, 26) des Gehäuses (3) nach dem Einsetzen des Schiebers (4) in das Innere des Gehäuses (3) angebracht werden, um den Bewegungshub des Schiebers (4) in mindestens einer Richtung im Innern des Gehäuses (3) zu begrenzen.

8. Verriegelungsbeschlag nach einem der vorangehenden Ansprüche,
**dadurch gekennzeichnet, daß** der Schieber (4) nahe dem dem vorspringenden Element (11) gegenüberliegenden Ende (42) des ein Betätigungsorgan (7) bildenden Elements einen Riegelträger (6) trägt und daß die Länge (1) des Schlitzes (8) und die Position des Riegelträgers (6) derart vorgegeben sind, daß eine Schraube (43) zum Blockieren des Vorsprungmaßes (P) des Riegels (44) durch den Schlitz (8) hindurch in der entriegelten Stellung des Schiebers (4) zugänglich ist.

9. Verriegelungsbeschlag nach einem der vorangehenden Ansprüche,
**dadurch gekennzeichnet, daß** er Federmittel (44) aufweist, die zwischen dem Gehäuse (3) und dem Schieber (4) angeordnet sind und den Schieber (4) in der Richtung (13) auf seine Verriegelungsstellung ständig vorspannen.

10. Verriegelungsbeschlag nach einem der vorangegangenen Ansprüche,
wobei der Schieber (4) von der Außenseite des Flügels (2) her mittels eines Schlüssels (45) entsperrt werden kann, der auf ein Antriebsorgan (47) im Schieber (4) einwirkt,
**dadurch gekennzeichnet, daß** das Antriebsorgan (47) und der Schieber (4) komplementäre zusammenwirkende Mittel (53, 54) von solcher Form aufweisen, daß sie eine Bewegung in Längsrichtung (5) des Antriebsorgangs (47) am Beginn eines Entriegelungsvorgangs in eine Bewegung des Schiebers (4) in der zur Außenwand (9) des Gehäuses (3) senkrechten Richtung (13) zum Innern des Gehäuses (3) hin umwandeln.

11. Verriegelungsbeschlag nach Anspruch 10,
**dadurch gekennzeichnet, daß** der Schieber (4) einen Klotz (52) aufweist, dessen in der Verriegelungsrichtung (13) des Schiebers (4) weisende Stirnfläche (53) relativ zur genannten senkrechten Richtung (15) geneigt ist und sich in der Verriegelungsrichtung (13) und nach dem Innern des Gehäuses (3) erstreckt, und daß das Antriebsorgan (47) eine im wesentlichen in der gleichen Richtung geneigte komplementäre Fläche (54) aufweist, derart, daß am Beginn eines Entriegelungsvorgangs des Schiebers (4) mittels des Schlüssels (45) der Schieber (4) in der Richtung (15) nach dem Innern des Gehäuses hin bewegt wird.
